# EUROPÄISCHE PATENTSCHRIFT

(11) **EP 1 118 733 B1**
(45) Veröffentlichungstag und Bekanntmachung des Hinweises auf die Patenterteilung: **07.06.2006**
(21) Anmeldenummer: 00115177.8
(22) Anmeldetag: 13.07.2000
(51) Int. Cl.: E04F 10/06

(54) **Konsole zur Befestigung des Tragrohrs einer Gelenkarm-Markise**
Fixation bracket for the support tube of an awning with articulated arms
Console de fixation pour le tube-support d'un un store à bras articulés

(30) Priorität: 18.01.2000 DE 10001762
(43) Veröffentlichungstag der Anmeldung: 25.07.2001
(73) Patentinhaber: Schmitz-Werke GmbH & Co., 48282 Emsdetten (DE)
(72) Erfinder: Diekmann, Martin, 49497 Mettingen (DE); Kröner, Sven, 49497 Mettingen (DE); Wessels, Bernhard, 48432 Rheine (DE)
(74) Vertreter: Schneck, Herbert

(56) Entgegenhaltungen:
- EP-A- 0 747 550
- FR-A- 2 214 035
- US-A- 5 924 466

## Beschreibung

Die Erfindung richtet sich auf eine Konsole zur Befestigung des Tragrohrs einer Gelenkarm-Markise an einer Wand gemäß dem Oberbegriff von Anspruch 1. Eine solche Konsole ist aus US-A-5 924 466 bekannt.

Derartige Konsolen sind in unterschiedlichen Ausgestaltungen bekannt und umfassen in der Regel eine Stellschraube, um eine Neigungseinstellung bewerkstelligen zu können.

Hiervon ausgehend liegt der Erfindung die Aufgabe zugrunde, eine derartige Konsole so zu verbessern, daß eine einfache Montage bei leichter Neigungseinstellbarkeit gegeben ist, wobei im montierten Zustand ein besonders stabiler, fester Sitz gewährleistet sein soll.

Diese Aufgabe wird gelöst gemäß dem kennzeichnenden Teil von Anspruch 1.

Durch diese Ausgestaltung wird erreicht, daß das Tragrohr und die damit verbundenen Markisenteile nach Montage der Konsolen an der Wand auf der Auflagefläche abgelegt werden können, so daß bei der weiteren Festlegung und Justierung das Gewicht nicht abgefangen werden muß. Die Neigungsverstellung kann leicht von unten bewerkstelligt werden. Durch das zweite Halteelement und die beiden senkrecht zueinander verlaufenden Schrauben wird eine sehr zuverlässige Befestigung erreicht.

Vorteilhafterweise ist vorgesehen, daß das erste Halteelement etwa ¾-Kreis-förmig und das zweite Halteelement etwa ¼-Kreis-förmig ausgebildet ist, so daß das Tragrohr von beiden Halteelementen umschlossen wird.

Weiterhin kann vorgesehen sein, daß das erste Halteelement mit dem zweite Halteelement in etwa horizontaler Richtung durch eine erste Befestigungsschraube und durch eine zweite Befestigungsschraube in vertikaler Richtung verbunden ist.

Das erste Halteelement kann mittels einer Stellschraube neigungseinstellbar sein, die sich in etwa vertikaler Richtung erstreckt und von unten betätigbar ist.

Mit Vorteil ist vorgesehen, daß da erste Halteelement eine Längsausnehmung aufweist, die von der Stellschraube durchsetzt wird, wobei in der Längsausnehmung ein im zweiten Halteelement schwenkbar gelagertes Verbindungsteil angeordnet ist, welches eine Gewindebohrung aufweist, in die die Stellschraube eingreift.

Dabei stützt sich günstigerweise das freie Ende der Stellschraube an einer Stirnfläche eines Verbindungsteils zwischen den beiden Flanschen ab.

Zur Bewerkstelligung der Neigungsverstellung des ersten Halteelements weisen die Flansche wenigstens ein kreisabschnittförmiges, zur Mittellängsachse des Tragrohrs konzentrisches Langloch auf, wobei das erste Halteteil korrespondierende Gewindebohrungen aufweist, in die von außen die Langlöcher durchsetzende Feststellschrauben eingreifen.

Vorzugsweise sind an jedem Flansch im Abstand voneinander zwei derartige Langlöcher angeordnet.

Das Tragrohr kann eine Längsnut aufweisen, in die ein mit dem ersten Halteelement drehfest verbundener Nocken eingreift.

Nachfolgend wird die Erfindung anhand eines bevorzugten Ausführungsbeispiels in Verbindung mit der Zeichnung näher erläutert. Dabei zeigen:
- Fig. 1: eine Aufsicht auf eine erfindungsgemäße Konsole, teilweise aufgebrochen,
- Fig. 2: eine teilweise aufgebrochene Seitenansicht,
- Fig. 3: eine Ansicht von hinten und
- Fig. 4: eine perspektivische Ansicht schräg von der Seite.

Eine in der Zeichnung dargestellte Konsole umfaßt zwei Flansche 1, 2, welche parallel zueinander im Abstand voneinander verlaufen und über ein erstes Verbindungselement 3 mit Gewindebohrungen 4 und Schrauben 5 sowie über ein zweites Verbindungselement 6 mit Gewindebohrungen 7 und Schrauben 8 miteinander verbunden sind. Die Flansche 1, 2 verlaufen senkrecht zu der Wand, an der die Befestigung erfolgen soll und besitzen jeweils einen sich parallel zu dieser Wand erstreckenden, sich senkrecht zu den Flanschen erstreckenden Ansatz 9 mit Schraubenbohrungen 10.

Die Flansche 1, 2 weisen jeweils einen Lagerabschnitt 11 auf, der eine kreisabschnittförmige Oberseite besitzt, die konzentrisch zu der Mittellängsachse 12 eines Tragrohrs 13 der zu befestigenden Gelenkarm-Markise verläuft und den gleichen Krümmungsradius wie das Tragrohr 13 aufweist.

Zwischen den Flanschen 1, 2 ist ein erstes Halteelement 14 schwenkbar gelagert befestigt, welches die Konfiguration eines ¾-Kreises und eine innere Anlagefläche 16, die kreisabschnittförmig ausgebildet ist, konzentrisch zur Mittellängsachse 12 des Tragrohrs 13 verläuft und den gleichen Krümmungsradius wie das Tragrohr 13 aufweist.

Ein zweites Halteelement 15 ist ¼-Kreis-förmig ausgebildet und ergänzt sich dementsprechend mit dem ersten Halteelement 14 zu einem kreisförmigen Element. Auch das zweite Halteelement 15 weist eine innere Anlagefläche 16 auf, die kreisabschnittförmig geformt ist, konzentrisch zur Mittellängsachse 12 des Tragrohrs 13 verläuft und den gleichen Krümmungsradius wie dieses aufweist.

Das erste Halteelement 14 weist an seiner Oberseite eine horizontal verlaufende Gewindebohrung 17 auf. Das zweite Halteelement 15 ist mit einer vertikal verlaufenden Gewindebohrung 18 versehen. Eine Befestigungsschraube 19 kann durch eine horizontale Bohrung 20 des zweiten Halteelements 15 in die Gewindebohrung 17 des ersten Halteelements 14 eingeschraubt werden. Eine weitere Befestigungsschraube 21 ist durch eine vertikale Bohrung 22 des ersten Halteelements 14 in die Gewindebohrung 18 des zweiten Halteelements 15 von unten einschraubbar.

Diese Ausgestaltung macht es möglich, bei der Montage das Tragrohr 13 zunächst auf den Lagerabschnitt 11 abzulegen, wobei dann im entlasteten Zustand das zweite Halteelement 15 mittels der Schrauben 19 und 21 festgelegt werden kann.

Zur Ausbildung einer schwenkbaren Lagerung für das erste Halteelement 14 und damit mittelbar auch für das zweite Halteelement 15 sind in jedem Flansch 1, 2 jeweils ein unteres und ein oberes Langloch 23, 24 vorgesehen, welche eine kreisabschnittförmige Konfiguration haben und sich konzentrisch zur Mittellängsachse des Tragrohrs 12 erstrecken.

Durch die Langlöcher 23, 24 erstrecken sich Befestigungsschrauben 25, 26, welche in Gewindebohrungen 27, 28 des ersten Halteelements 14 eingreifen und somit eine Verspannung der Flansche 1, 2 relativ zu dem ersten Halteelement 14 ermöglichen. Hierdurch läßt sich eine eingestellte Neigung des ersten Halteelements 14 fixieren.

Bei gelösten Schrauben 25, 26 ist die Neigung des Halteelements 14 mittels einer Stellschraube 29 einstellbar, deren Kopf 30 von unten zugänglich ist.

Wie insbesondere aus Fig. 3 erkennbar ist, verläuft die Stellschraube 29 in einer Ausnehmung 31 des ersten Halteelements 14. In dieser Ausnehmung 31 ist ein Verbindungsteil 32 mit einer Gewindebohrung angeordnet, welche von der Stellschraube 29 mit ihrem Außengewinde durchsetzt wird, wobei sich das freie Ende 33 der Stellschraube 29 auf einer Stirnfläche 34 an dem Verbindungselement 3 abstützt. Dementsprechend kann durch Verdrehen der Stellschraube 29 das erste Halteelement 14 verschwenkt werden.

Die Übertragung dieser Schwenkbewegung des ersten Halteelements 14 auf das Tragrohr 13 erfolgt mittels eines mit dem ersten Halteelement 14 drehfest verbundenen, in eine Ausnehmung 35 derselben eingesetzten Nockens 36, der in eine Längsnut 37 des Tragrohrs 13 eingreift.

## Patentansprüche

1. Konsole zur Befestigung eines Tragrohrs (13) einer Gelenkarm-Markise an einer Wand umfassend zwei im Abstand und parallel zueinander an der Wand befestigte, senkrecht zur Wand verlaufende Flansche (1, 2), wobei jeder Flansch (1, 2) einen kreisabschnittförmigen, dem Krümmungsradius des Tragrohres (13) entsprechenden Auf lageabschnitt (11) für das Tragrohr (13) aufweist, und wobei ein oberes kreisabschnittförmiges Halteelement (15) mit dem Auflageabschnitt (11) der Flansche (1, 2) zur Festlegung des Tragrohres (1) verschraubbar ist, **dadurch gekennzeichnet, dass** zwischen den Flanschen (1, 2) ein kreisabschnittförmiges unteres Halteelement (14) angeordnet ist, welches relativ zu den Flanschen (1, 2), um die Mittellängsachse des Tragrohres (13) verschwenkbar gelagert ist.

2. Konsole nach Anspruch 1, **dadurch gekennzeichnet, daß** das erste Halteelement (14) etwa ¾-Kreis-förmig und das zweite Halteelement (15) etwa ¼-Kreis-förmig ausgebildet ist.

3. Konsole nach Anspruch 2, **dadurch gekennzeichnet, daß** das erste Halteelement (14) mit dem zweiten Halteelement (15) in etwa horizontaler Richtung durch eine erste Befestigungsschraube (19) und durch eine zweite Befestigungsschraube (21) in etwa vertikaler Richtung verbunden ist.

4. Konsole nach Anspruch 2, **dadurch gekennzeichnet, daß** das erste Halteelement (14) mittels einer Stellschraube (29) neigungseinstellbar ist, die sich in etwa vertikaler Richtung erstreckt und von unten betätigbar ist.

5. Konsole nach Anspruch 4, **dadurch gekennzeichnet, daß** das erste Halteelement (14) eine Längsausnehmung (31) aufweist, die von der Stellschraube (29) durchsetzt wird, wobei in der Längsausnehmung (31) ein im zweiten Halteelement (15) schwenkbar gelagertes Verbindungsteil (32) angeordnet ist, welches eine Gewindebohrung aufweist, in die die Stellschraube (29) eingreift.

6. Konsole nach Anspruch 5, **dadurch gekennzeichnet, daß** das freie Ende (33) der Stellschraube (29) an einer Stirnfläche (34) eines Verbindungsteils (3) zwischen den beiden Flanschen (1, 2) abstützt.

7. Konsole nach Anspruch 1, **dadurch gekennzeichnet, daß** die Flansche (1, 2) zur Bewerkstelligung der Neigungsverstellung des ersten Halteelements (14) wenigstens ein kreisabschnittförmiges, zur Mittellängsachse (12) des Tragrohrs (13) konzentrisches Langloch (23, 24) aufweisen, und daß das erste Halteteil (14) korrespondierende Gewindebohrungen aufweist, in die von außen die Langlöcher (23, 24) durchsetzende Feststellschrauben (25, 26) eingreifen.

8. Konsole nach Anspruch 7, **dadurch gekennzeichnet, daß** an jedem Flansch (1, 2) im Abstand voneinander zwei Langlöcher (23, 24) angeordnet sind.

9. Konsole nach Anspruch 1, **dadurch gekennzeichnet, daß** das Tragrohr (13) eine Längsnut (37) aufweist, in die ein mit dem ersten Halteelement (14) drehfest verbundener Nocken (36) eingreift.

## Claims

1. A bracket for fastening the support pipe (13) of a joint arm awning on a wall, comprising two flanges (1, 2) which are perpendicular to the wall and mounted thereon at a distance from, and parallel to, each other, wherein each flange (1, 2) has a support pipe (13) bearing section (11) in the shape of a segment of a circle and corresponding to the radius of curvature of the support pipe (13); and wherein an upper holding element (15) in the shape of a segment of a circle is mountable on the bearing section (11) of the flanges (1, 2) by screwing for the support pipe (13) to be fixed, **characterized in that** a lower holding element (14) in the shape of a segment of a circle is disposed between the flanges (1, 2) for pivotability relative to the flanges (1, 2) around the central longitudinal axis of the support pipe (13)

2. A bracket according to claim 1, **characterized in that** the first holding element (14) has the shape of approximately three quarters of a circle and the second holding element (15) has the shape of approximately one quarter of a circle.

3. A bracket according to claim 2, **characterized in that** the first holding element (14) is united with the second holding element (15) in an approximately horizontal direction by a first fastening screw (19) and in an approximately vertical direction by a second fastening screw (21).

4. A bracket according to claim 2, **characterized in that** the angle of inclination of the first holding element (14) is adjustable by a setscrew (29) which runs in an approximately vertical direction and is actuated from below.

5. A bracket according to claim 4, **characterized in that** the first holding element (14) has a longitudinal recess (31) through which the setscrew (29) passes and in which a connecting member (32) is disposed, which is pivotally mounted in the second holding element (15) and has a threaded hole with which the setscrew (29) engages.

6. A bracket according to claim 5, **characterized in that** the free end (33) of the setscrew (29) supports itself on a front surface (34) of a fastener (3) between the two flanges (1, 2).

7. A bracket according to claim 1, **characterized in that** for adjustment of the angle of inclination of the first holding element (14) to be implemented, the flanges (1, 2) have at least one oblong hole (23, 24) in the shape of a segment of a circle and concentric of the central longitudinal axis (12) of the support pipe (13); and **in that** the first holding element (14) has corresponding threaded holes with which engage fastening screws (25, 26) passing from outside through the oblong holes (23, 24).

8. A bracket according to claim 7, **characterized in that** two oblong holes (23, 24) are disposed on each flange (1, 2) at a distance from each other.

9. A bracket according to claim 1, **characterized in that** the support pipe (13) has a longitudinal groove (37) for a cam (36) to engage with which is non-rotatably joined to the first holding element (14).

## Revendications

1. Console servant à la fixation d'un tube support (13) d'un store pour terrasse avec bras articulé à un mur comprenant deux brides (1, 2) positionnées parallèlement à distance l'une de l'autre sur le mur, fixées de façon verticale par rapport au mur, chaque bride (1, 2) présentant pour le tube support (13) une partie portante (11) en forme de segment de cercle correspondant au rayon de courbure du tube support (13), et pour lequel un élément supérieur de maintien (15) en forme de segment de cercle avec partie portante (11) des brides (1, 2) peut être vissé afin d'immobiliser le tube support (1), **caractérisée en ce que** l'on dispose entre les deux brides (1, 2) d'un élément de maintien inférieur (14) en forme de segment de cercle, lequel est positionné de façon pivotante par rapport aux brides (1, 2) autour de l'axe central du tube support (13).

2. Console selon la revendication 1, **caractérisée en ce que** le premier élément de maintien (14) est conçu sous la forme d'un ¾ de cercle et le second élément de maintien (15) sous la forme d'¼ de cercle.

3. Console selon la revendication 2, **caractérisée en ce que** le premier élément de maintien (14) est relié au second élément de maintien (15) par une première vis de fixation (19) placée dans une direction plus ou moins horizontale et par une seconde vis de fixation (21) placée dans une direction plus ou moins verticale.

4. Console selon la revendication 2, **caractérisée en ce que** l'inclinaison du premier élément de maintien (14) est réglable grâce à une vis de réglage (29), qui s'étend plus ou moins à la verticale et qui est actionnable par le bas.

5. Console selon la revendication 4, **caractérisée en ce que** le premier élément de maintien (14) présente un évidement longitudinal (31), traversé par la vis de réglage (29), et dans lequel un élément de liaison (32) positionné de façon à pouvoir être pivoté dans le second élément de maintien (15) est disposé dans l'évidement longitudinal (31), élément qui comprend un filetage dans lequel vient se visser la vis de réglage (29).

6. Console selon la revendication 5, **caractérisée en ce que** l'extrémité libre (33) de la vis de réglage (29) s'appuie sur une surface avant (34) d'un élément de liaison (3) entre les deux brides(1, 2).

7. Console selon la revendication 1, **caractérisée en ce qu'** afin de faciliter la mise en oeuvre du réglage du premier élément de maintien (14), les brides (1, 2) possèdent au moins un trou longitudinal (23, 24) en forme de segment de cercle, positionné de manière concentrique par rapport à l'axe central (12) du tube support (13), et **en ce que** le premier élément de maintien (14) présente pour sa part des alésages filetés correspondants, dans lesquels s'engagent par l'extérieur les vis de fixation (25, 26) traversant les trous longitudinaux (23, 24).

8. Console selon la revendication 7, **caractérisée en ce que** chaque bride (1, 2) possède deux trous longitudinaux (23, 24) placés à distance l'un de l'autre.

9. Console selon la revendication 1, **caractérisée en ce que** le tube support (13) présente une rainure longitudinale (37) dans laquelle vient se loger une came reliée au premier élément de maintien (14) de manière à résister à la torsion (36).
